# EUROPÄISCHE PATENTSCHRIFT

(11) **EP 0 384 112 B1**
(45) Veröffentlichungstag und Bekanntmachung des Hinweises auf die Patenterteilung: **30.11.1994**
(21) Anmeldenummer: 90100643.7
(22) Anmeldetag: 12.01.1990
(51) Int. Cl.: B66C 23/26

(54) **Turmdrehkran, vorzugsweise oben drehender Turmdrehkran**
Tower crane, preferably a crane rotating at the top of the tower
Grue à tour, de préférence grue tournant au haut de la tour

(30) Priorität: 11.04.1989 DE 3911868; 21.02.1989 DE 3905323
(43) Veröffentlichungstag der Anmeldung: 29.08.1990
(73) Patentinhaber: Liebherr-Werk Biberach GmbH, 88396 Biberach (DE)
(72) Erfinder: Rudolf, Anton, D-7910 Neu-Ulm/Ludwigsfeld (DE); Schwedler, Karl, D-7950 Biberach 1 (DE)
(74) Vertreter: Gossel, Hans K., Dipl.-Ing.

(56) Entgegenhaltungen:
- FR-A- 2 193 772
- US-A- 3 250 400

## Beschreibung

Die Erfindung betrifft einen Turmdrehkran nach dem Oberbegriff des Patentanspruchs 1.

Ein oben drehender Turmdrehkran dieser Art, der den Forderungen einer schnellen und einfachen sowie wenig Platz benötigenden Montage und Demontage sowie einer Zerlegung in einfach zu transportierende Montage- und Transporteinheiten gerecht wird, ist aus der DE-PS 35 10 116 bekannt. Bei diesem bekannten Turmdrehkran besteht jedoch eine wesentliche Montage- und Transporteinheit aus einem mit der Drehbühne verbundenem Schienenstück, auf das die Laufkatze und ein mit dem Festpunkt des Hubseils und der Umlenkrolle für das Katzfahrseil versehener Wagen verfahrbar sind, so daß diese zusammen mit der Drehbühne, dem Gegenausleger und der Abspannspitze eine straßentransportfähige Montageeinheit bilden. Diese Art der Zusammenfassung der Drehbühne mit dem Gegenausleger, der Abspannspitze, der Laufkatze und der Kopfstation zu einer Montage- und Transporteinheit hat sich bei kleineren Kränen sehr bewährt. Bei größeren Kränen lassen sich jedoch derartige Montage- und Transporteinheiten nicht bilden, weil diese zu groß und zu schwer werden würden, so daß sich mit diesen die zulässigen Gewichte und Abmessungen für den Straßentransport nicht einhalten lassen würden und für Montagen in größeren Höhen der Platz am Boden für die benötigte Autokrangröße in vielen Fällen nicht ausreichend ist.

Aus FR-A-2 193 772 ist ein oben drehender Turmdrehkran bekannt, der sich jedoch nicht in Montage- und Transporteinheiten zusammenfassen läßt, die unter optimaler Raumausnutzung für den Straßentransport geeignet sind und eine schnelle Montage und Demontage gestatten.

Aufgabe der Erfindung ist es daher, einen Turmdrehkran nach dem Oberbegriff des Patentanspruchs 1 zu schaffen, der sich auch dann in schnell und auch bei beengten Raumverhältnissen montierbare, straßengerechte Montage- und Transporteinheiten zerlegen läßt, wenn er größerer Bauart ist.

Erfindungsgemäß wird diese Aufgabe bei einem Turmdrehkran der gattungsgemäßen Art durch die kennzeichnenden Merkmale des Patentanspruchs 1 gelöst.

Bei dem erfindungsgemäßen Turmdrehkran läßt sich somit die die Maschineneinheit tragende Tragkonstruktion oder Plattform nur mit der Laufkatze, dem eingescherten Lasthaken und der Kopfstation zu einer straßentransportfähigen Montageeinheit zusammenfassen. Diese Art der Zusammenfassung ermöglicht einmal die Bildung einer Transporteinheit, die die für den Straßentransport und die Montage zulässigen Gewichte und Abmessungen nicht überschreitet. Weiterhin wird durch die erfindungsgemäße Zusammenfassung der Maschineneinheit mit der Laufkatze, dem Lasthaken und der Kopfstation eine Montageeinheit geschaffen, die bereits werksseitig vollständig verseilt und installiert ist, so daß nach oder bei der Montage aufwendige und umständliche Verseilungen und Installationsarbeiten entfallen. Da bei der erfindungsgemäßen Montage- und Transporteinheit die Hub- und Katzfahrseile bereits werksseitig vollständig eingeschert sind, können auch alle Endschalter und Sicherheitseinrichtungen, nämlich der Hubendschalter, der Windungsendschalter, die Katzfahrendschalter und die Überlastsicherungen werksseitig voreingestellt werden. Die erfindungsgemäße Montage- und Transporteinheit kann also zusätzlich auch sämtlich Elektroinstallationen in vormontierter Form enthalten, so daß auch insoweit die Montage wesentlich vereinfacht ist.

In weiterer Ausgestaltung der Erfindung ist vorgesehen, daß bei einem oben drehenden Turmdrehkran der mit dem oberen Turmende verbindbare Grundtragrahmen, der über einen mit einem Drehwerk versehenen Drehkranz mit der Drehbühne verbunden ist, mit der an die Drebühne angelenkten Kranführerkabine eine Montageeinheit bildet. Da sich im Kranbetrieb die Kranführerkabine seitlich neben der Drehbühne befindet, kann diese zur Bildung einer Transporteinheit vor die Drehbühne geklappt werden, wobei die eingeklappte Transportstellung und die ausgeklappte Betriebsstellung durch entsprechende Sicherungsbolzen arretiert werden können.

Zweckmäßigerweise weist die Drehbühne an ihrer dem Gegenausleger zugewandten Seite seitliche aufragende Tragstützen auf, mit deren oberen Bereichen die Obergurte der die Winden tragenden Tragkonstruktion und die Untergurte des Katzauslegers verbindbar sind. Zur Montage brauchen die Lagerpunkte der Tragkonstruktion und des Katzauslegers zunächst nur in entsprechenden Aufnahmen eingehängt zu werden, so daß zunächst einmal eine leicht zu bewerkstelligende Vormontage vorhanden ist und die weiteren Verbolzungen bzw. Sicherungen anschließend vorgenommen werden können. Die aufragenden Tragstützen werden zweckmäßigerweise durch V-förmig verlaufende Träger ausgesteift.

Die Untergurte der die Winden tragenden Tragkonstruktion können mit dem Grundrahmen der Drehbühne verbolzbar sein.

Zweckmäßigerweise besteht die Tragkonstruktion für die Winden und die Maschineneinheit aus einem Dreiecksträgerverband mit einem mit der Drehbühne verbolzbarem unterem Holm des Basisträgers.

Der Gegenausleger kann aus einem Kastenprofilträger bestehen, der mit dem Grundrahmen der Drehbühne unmittelbar oder über den unteren Querholm dem Basisträgerrahmens der die Winden tragenden Tragkonstruktion zu verbinden ist.

Nach einer anderen Ausgestaltung der Erfindung kann der Gegenausleger auch mit dem hinteren Ende der die Winden und die Maschineneinheit tragenden Tragkonstruktion verbindbar sein.

Zweckmäßigerweise ist die Gegenauslegerabspannung an dem Gegenausleger im Bereich der hinteren Ballastierung angelenkt. Auf diese Weise können die auf den Gegenausleger wirkenden Biegemomente klein gehalten werden.

Bestehen die Abspannungen des Gegenauslegers aus einer Gegenauslegerabspannstange, ist in weiterer Ausgestaltung der Erfindung vorgesehen, daß diese durch einen Montagebolzen in ihrer Montageposition arretierbar ist. Die Gegenauslegerstange kann dann bei dem noch am Boden liegenden Gegenausleger angehoben und in ihrer Montageposition verbolzt werden, so daß schwierige Montagearbeiten bei dem in seine Montageposition gehobenen Gegenausleger entfallen können.

Zweckmäßigerweise ist die Gegenauslegerabspannstange mit der nach hinten auskragenden Spitze des Dreiecksträgerverbandes für die Maschineneinheit verbolzbar.

Nach einer vorteilhaften Ausgestaltung ist vorgesehen, daß der gelenkig am Auslegeranlenkpunkt gelagerte Abspannbock gelenkig eine hintere Haltestange aufweist und der Abspannbock mit einer ausschwenkbaren Stütze versehen ist, die die Montagestellung der Haltestange fixiert. Auch diese Ausgestaltung gestattet es, bereits am Boden den der Montagestellung entsprechenden Winkel zwischen dem Abspannbock und der hinteren Haltestange einzustellen und zu fixieren.

Zweckmäßigerweise wird auch der Abspannbock nach dem Aufrichten mit dem Obergurt des Katzauslegers verbunden und so in der geeigneten Montageposition gehalten. Mit dem Aufrichten des Abspannbockes wird das Auslegerhaltegestänge entfaltet und in der richtigen Montage- bzw. Funktionsstellung gehalten.

Nach einer besonders bevorzugten Ausgestaltung ist vorgesehen, daß die Fahrrollen der Laufkatze an Fahrrollenträgern gelagert sind, die schwenkbar an dem Laufkatzenrahmen gelagert und in ihrer eingeschwenkten Fahrstellung mit diesem verbolzbar sind. Auf diese Weise läßt sich die Laufkatze einfach in ihre Fahrstellung auf den durch die Untergurte des Katzauslegers gebildeten Fahrschiene verbringen. Ein umständliches Aufschieben, was häufig nicht möglich sein wird, entfällt dadurch.

In weiterer Ausgestaltung der Erfindung ist vorgesehen, daß die Kopfstation aus einem hülsenartigen Teil mit Arretierbolzen besteht, das auf ein mit dem Laufkatzenrahmen verbundenes Halteteil zur Bildung der Montage-und Transporteinheit aufschiebbar und bei der Montage in ein taschenförmiges Aufnahmeteil am äußeren Ende des Katzauslegers einschiebbar und an diesem arretierbar ist.

Zweckmäßigerweise ist mit dem Dreiecksverband eine Seite eines Laufsteges und mit dem Gegenausleger die andere Seite des Laufsteges verbunden. Da die Laufstege die Konstruktion über ein für den Straßentransport zulässiges Maß verbreitern würden, lassen sich nach dieser Ausgestaltung der Dreiecksverband mit der einen Seite des Laufsteges und der Gegenausleger mit der anderen Seite des Laufsteges derart einander überlappend auf ein Transportfahrzeug ablegen, daß die zulässige Breite für den Straßentransport eingehalten ist.

Zweckmäßigerweise ist der im Bereich der Drehbühne befindliche und zu der Kranführerkabine führende Laufsteg auf den Laufstegsteil des Dreiecksverbandes klappbar.

In weiterer Ausgestaltung der Erfindung ist vorgesehen, daß die Gegengewichtsplatten mit seitlichen Arretierbolzen versehen sind, die sich auf schrägen Kanten von mit dem Gegenausleger verbundenen Halteblechen abstützen, so daß die Gegengewichtsplatten selbstverspannend gelagert sind.

Ein Ausführungsbeispiel der Erfindung wird nachstehend anhand der Zeichnung näher erläutert. In dieser zeigt
- Fig.1: eine Seitenansicht des oben drehenden Turmdrehkrans,
- Fig.2: eine vergrößerte Seitenansicht des oberen mittleren und linken Teils des Turmdrehkrans nach Fig. 1,
- Fig.3: eine Draufsicht auf den vergrößerten Teil nach Fig.2,
- Fig.4: eine Ansicht des oberen Teils der Drehbühne aus der Richtung des Gegenauslegers.
- Fig.5: eine Seitenansicht der mit dem äußeren Ende des Auslegers gekuppelten Kopfstation,
- Fig.6: einen teilweisen Schnitt durch die Laufkatze,
- Fig.7: eine verkleinerte Seitenansicht der aus der Maschinenplattform mit angeflanschter Laufkatze, dem Lasthaken und mit der verbundenen Kopfstation bestehenden Montage- und Transporteinheit,
- Fig.8: eine verkleinerte Seitenansicht der aus der Drehbühne mit Fahrerkabine bestehenden Transport- und Montageeinheit,
- Fig.9: eine Seitenansicht des Gegenauslegers,
- Fig.10: eine Seitenansicht des austeleskopierten Turms und
- Fig.11: eine Rückansicht der an einer Seite des hinteren Endes des Gegenauslegers gehalterten Gegengewichtsplatten.

Der aus einem Teleskopturm grundsätzlich bekannter Bauart bestehende Turm 1 ist auf einem Fundamentkreuz 2 oder einem als solchen bekannten Unterwagen abgestützt. Mit dem oberen Ende des Turms 1 ist der Grundtragrahmen 3 verbunden, mit dem über den Drehkranz 4 die Drehbühne 5 verbunden ist. Die Drehbühne 5 besteht aus einem unteren Tragrahmen 6, der an seinem hinteren, dem Gegenausleger zugewandten Ende mit zwei aufragenden Stützen 7,8 versehen ist, die gegenüber dem Rahmen 6 durch schräg verlaufende Träger 9,10 ausgesteift sind. Die Stützen 7,8 sind an ihrem oberen Ende mit Kupplungbleche 11,12 verschweißt an die das hintere untere Ende des Katzauslegers und der Obergurt 13 der aus einem Dreiecksträgerverbund bestehenden Tragkonstruktion für die Hub- und Katzfahrseilwinden angekuppelt sind. Die Tragkonstruktion für die Katzfahrseilwinde 15 und die Hubwinde 16 besteht aus den beiden Trägern 17,18 des Obergurts 13 sowie den beiden Trägern des Untergurts 19, die mit ihren rückwärtigen Enden mit dem Tragrohr 20 verschweißt sind. Die vorderen Enden der Ober- und Untergurte 13,19 des Dreiecksverbundes sind mit einem Basisrahmen 21 verschweißt. Dieser weist an seinen oberen seitlichen Enden angeschweißte Bleche 23 auf, die Querbolzen 24 tragen, die in bajonettartige Aufnahmeschlitze der oberen Kupplungsbleche 11,12 der Stützen 7,8 einhängbar sind. Der Basisrahmen 21 trägt im Bereich seines unteren Querholms Verbindungsbleche 25, die durch Bolzen 26 mit dem Grundrahmen 6 der Drehbühne verbunden sind.

An Tragblechen 27 mit Kupplungsbolzen 28 ist der Gegenausleger 30 in der dargestellten Weise angehängt, der aus einem Kastenprofil besteht, wie aus Fig.11 ersichtlich ist. An die linke vordere Ecke des Grundrahmens 6 der Drehbühne gemäß Fig.3 ist durch einen Bolzen 32 die Fahrerkabine 33 angelenkt. Im Kranbetrieb ist die Fahrerkabine 33 in ihrer aus Fig.3 ersichtlichen ausgeschwenkten Stellung mit weiteren Sicherungsbolzen mit dem Grundrahmen 6 verbolzt. In der Transportstellung ist die Fahrerkabine 33 in der durch strichpunktierte Linien 33' angedeuteten Weise vor die Drehbühne geschwenkt und mit dieser in dieser Stellung durch Sicherungsbolzen verbolzt.

An die Kupplungsstücke 11,12 der Stützen 7,8 ist der Ausleger und durch die Gelenkbolzen 35 der Abspannbock 36 angelenkt. Der Abspannbock 36 kann sich an dem Festpunkt 37 des Obergurts 38 des Katzauslegers 39 für die Montage abststützen, damit er nicht nach vorne abkippt, bevor die Gegenauslegerabspannstange 47 gespannt ist. An das obere Ende des Abspannbockes 36 sind die hintere Haltestange 40 und die vordere Auslegerabspannstange 41 angelenkt. Der Abspannbock 36 ist in seinem oberen Bereich mit einer ausschwenkbaren und in seiner ausgeschwenkten Stellung arretierbaren Hilfsstütze 43 versehen, die bei der Montage die hintere Haltestange 40 in der dargestellten ausgeschwenkten Stellung fixiert. Die hintere Haltestange 40 ist in dem Gelenk 46 an das Tragrohr 20 angelenkt. An das Tragrohr 20 ist eine weitere Gegenauslegerabspannstange 47 angelenkt, die mit dem Gegenausleger 30 im Bereich einer etwa durch den Schwerpunkt des Gegengewichts 48 verlaufenden Linie gelenkig verbunden ist. Die im Bereich des Gegengewichts 48 befindliche gelenkige Verbindung besteht aus einer durch den Gelenkbolzen 50 gelenkig mit dem Gegenausleger verbundenen Lasche 51, die zu Montagezwecken in der Weise durch einen Hilfsbolzen 52 mit den Lagerblechen kuppelbar ist, daß die Gegenauslegerabspannstange 47 in ihrer Montagestellung gehalten ist, so daß die Kupplung mit der gelenkigen Verbindung des Tragrohrs 20 nach dem Einheben des Gegenauslegers 30 ohne umständliche Manipulationen bewirkt werden kann.

Auf hinteren Querträgern 55 des Gegenauslegers 30 sind in der aus Fig.11 ersichtlichen Weise beidseits des Gegenauslegers die Gegengewichtsplatten 56 gehaltert. Die Querträger 55 sind mit Blechen mit schrägen Gleitebenen 57 versehen, auf die sich Haltebolzen 58 der Gegengewichtsplatten 56 in der Weise abstützen, daß diese unter ihrem Gewicht miteinander verspannt werden.

Die Laufkatze 100 besteht aus einem Rahmen 60, in dem in der aus Fig.6 ersichtlichen Weise die Umlenkseilrollen 61,62 für das den Kranhaken 63 und die Flasche 64 tragende Hubseil geführt ist, gelagert sind. An dem Rahmen 60 der Laufkatze sind seitliche Träger 65 angelenkt, die an ihren oberen Enden die Fahrrollen 66 tragen. Die Träger 65 lassen sich von einer ausgeschwenkten Stellung in eine in Fig.6 gestrichelt angedeutete eingeschwenkte Stellung verschwenken und in dieser mit dem Rahmen 60 verbolzen. In dieser eingeschwenkten Stellung befinden sich die Fahrrollen 66 auf den die Fahrschienen bildenden Untergurte 68 des Auslegers 39.

In der aus den Fig.2 und 7 ersichtlichen Montagestellung ist der Rahmen 60 der Laufkatze 100 über entsprechende Haltebleche 70,71 mit dem Basisträger 21 der Tragkonstruktion für die Winden verbunden. Die Verbindung besteht aus in Langlöcher 73 greifende Haltebolzen, so daß der Fahrwerksrahmen 60 zu der Tragkonstruktion 13,19 eine gewisse Schwenkbarkeit besitzt. Das vordere Ende des Fahrwerkrahmens 60 ist mit einer dornartigen Halteeinrichtung 75 verbunden, auf die in der Montage- und Transportstellung die hülsenförmige Kopfstation 76 aufgeschoben ist. Diese hülsenförmige Kopfstation 76 ist mit dem Festpunkt 77 für das Hubseil 78 und einer seitlichen Umlenkrolle 79 für das Katzfahrseil 80 versehen. In der aus Fig.5 ersichtlichen Stellung ist die Kopfstation 76 durch die Laufkatze 100 nach vorne gefahren worden, bis sie selbstkuppelnd in ihren Sitz an dem vorderen Ende des Auslegers schnappt, der aus einer taschenförmigen Aufnahme 82 und einem federbelasteten Verrriegelungshebel 83 besteht.

Mit dem unteren Bereich der aus einem Dreiecksträgerverbund bestehenden Tragkonstruktion 13,19,21 ist der Laufstegteil 86 Verbunden. Der gegenüberliegende Laufsteg 85 ist mit dem Gegenausleger 30 verbunden. An den Laufsteg 85 ist durch die gelenkige Verbindung 87 der die Drehbühne überbrückende Laufstegteil 88 angelenkt, der somit zu Transportzwecken auf den Laufsteg 85 des Gegenauslegers geklappt werden kann. Weitere Einzelheiten des Krans, insbesondere die einzelnen gelenkigen Bolzenverbindungen, werden näher nicht beschrieben, weil diese für den Fachmann ohne weiteres aus der Darstellung der Zeichnung verständlich sind.

Die zu der Katzfahrseilwinde 15 führenden Seile laufen über die Umlenkseilrollen 90,91. Das Hubseil 78 ist über die Hubseilumlenkrolle 92 im hinteren Bereich des Gegenauslegers herumgeführt, so daß eine ausreichende Strecke vorhanden ist, um die Hubseiltrommel gleichmäßig über ihre Breite zu bewickeln.

Der vorstehend beschriebene Turmdrehkran läßt sich in komplett installierte und verseilte Montage- und Transporteinheiten von Größen zerlegen, die einen Straßentransport zulassen. Dabei bildet eine Transport-und Montageeinheit die Drehbühne mit Kugeldrehkranzauflage und Drehkranz, Stromabnehmer, Drehbühnenrahmen mit Anschlüssen für die Maschineneinheit und Ausleger, Drehwerken und Führerhaus. Das Führerhaus ist für den Straßentransport einschwenkbar mit der Drehbühne verbunden.

Die Auslegerkopfstation mit Hubseilfestpunkt und Katzfahrseilumlenkrolle, die Laufkatze mit Lasthaken, das Hubwerk und Katzfahrwerk mit allen Sicherheitseinrichtungen und die Schaltanlage sind zu einer Montage- und Transporteinheit zusammengefaßt, und zwar in einer fertig installierten, eingestellten und verseilten Form. Zur Zusammenfassung dieser Teile zu einer Montage- und Transporteinheit kann ein Halterahmen vorgesehen oder aber der Fahrwerksrahmen der Laufkatze verwendet werden.

Damit auch bei großen Einheiten die zulässige Transportbreite nicht überschritten wird, ist die Tragkonstruktion für die Maschineneinheit nur auf einer Seite mit einem begehbaren Podest verbunden.

Der Gegenausleger besteht im wesentlichen aus einem Vollwandprofilträger, der vorne in der Nähe der Drehbühne an die Tragkonstruktion für die Maschineneinheit angelenkt ist. Der Gegenausleger ist wie auch der Ausleger nur einfach abgespannt, das heißt, es ist jeweils nur eine Abspannstange vorgesehen. Die Abspannung des Gegenauslegers ist genau zum Schwergewicht der Gegengewichtsanordnung gerichtet, so daß durch die Gegengewichtsanordnung und die Anlenkung der Abspannstange keine zusätzlichen Biegemomente in dem Vollwandprofilträger entstehen. Dies gestattet eine günstige Dimensionierung.

Die Gegengewichte sind gleichmäßig zu beiden Seiten des Längsträgers des Gegenauslegers angeordnet und durch ihr Eigengewicht selbstverspannend gehalten.

Im vorderen Bereich des Gegenauslegers ist seitlich der Laufsteg befestigt.

Drehbühne, Maschineneinheit und Gegenausleger können zum Transport versetzt zueinander auf einem Fahrzeug verladen werden, so daß sowohl im zusammengebauten Zustand die zulässige Transportbreite entsprechend der Krangröße überschritten wird, dennoch aber beim Straßentransport die zulässigen Transportmasse eingehalten werden können.

Die elektrische Installation ist an den Trennstellen von Turm und Drehbühne einerseits und Drehbühne und Maschineneinheit andererseits versteckert. Ausleger und Gegenausleger sind somit ohne jegliche Installation.

Zur Montage wird zunächst die Drehbühne mit betriebsmäßig ausgeschwenktem Führerhaus auf den Turm aufgesetzt und mit diesem verbunden. Anschließend wird die Tragkonstruktion mit der Maschineneinheit, der Laufkatze, dem Lasthaken und der Kopfstation oben an der Drehbühne in eine Schnellverschlußlagerung eingehängt und unten in einer Laschenverbindung verbolzt. Die Verbindungsstellen können sicher von der Drehbühne aus erreicht werden.

Für die Laufkatze ist im Aufbau der Drehbühne durch den kräftigen V-Stützenverband Platz geschaffen worden. Die Steuerung von Drehbühne, Maschineneinheit und Zuleitung werden über Elektro-Kupplungen miteinander versteckert. Bereits auf dem Lkw wird der Gegenausleger für die Montage vorbereitet. Das heißt, es wird der Drehbühnen- bzw. Führerhauslaufsteg aufgeklappt und die Abspannstange in ihre Montage- bzw. Betriebslage hochgeschwenkt und durch einen Absteckbolzen in ihrer Montagestellung gehalten. Dar Gegenausleger mit dem Auslegermontagegewicht wird sodann in eine Schnellverschlußlagerung an der Tragkonstruktion der Maschineneinheit eingehängt und gesichert. Die Abspannstange wird sodann über eine hier nicht dargestellte Ausgleichs- bzw. Zwischenlasche mit der Tragkonstruktion der Maschineneinheit verbolzt. Anschließend wird das Hubseil etwas abgewickelt und nach dem Öffnen der Seilrollenlagerung in die Umlenkrolle 92 am hinteren Ende des Gegenauslegers 30 eingelegt. Da die Baugruppen zu Transport- und Montageeinheiten zusammengebolzt sind, ist jeweils nur ein Montagehub notwendig.

Anschließend wird in bekannter Weise der Ausleger 39 aus seinen einzelnen Teilstücken mit den dazugehörigen Abspanngestängen zusammengebaut.

Mit dem Autokran wird die Haltestange 40 aufgeklappt und mittels der ausschwenk- und arretierbaren Stütze 43 in ihrer Montagestellung gehalten. Dies geschieht, während der Auslegerabspannbock 36 noch auf dem Auslegeranlenkstück liegt. Danach wird der Abspannbock und auch das Auslegerabspanngestänge aufgerichtet und in Funktionsstellung gebracht. Auch hierbei ist durch die Abstützung 37 die richtige Montageposition festgelegt.

Damit ist die Auslegervormontage am Boden abgeschlossen. Vor der eigentlichen Auslegermontage wird also die gesamte Auslegerabspannung aufgerichtet und durch Arretierungen von vornherein in der richtigen, fast endgültigen Montageposition festgelegt. Dadurch wird bei der folgenden Auslegermontage das unfallgefährdende, weite Überziehen des Auslegers und das gesonderte, zeitraubende Aufziehen des Auslegerabspanngestänges mit einem Hilfsseil oder mit dem Hubseil vermieden.

Der Ausleger und seine Halteeinrichtung werden mit Hilfe eines Autokranes zur Drehbühne hochgehoben und hier in eine Schnellverschlußverbindung eingehängt. Nun wird der Ausleger so weit geneigt, daß die Laufkatzenfahrrollenträger 65 mit ihren Laufrollen 66 über die Untergurte 68, die die Fahrschienen bilden, eingeschwenkt und in ihrer Betriebsposition mit dem Rahmen der Laufkatze verbolzt oder an dieser arretiert werden können.

In der weiteren Montagefolge wird der Ausleger wieder bis etwa zur Horizontalen angehoben. Die Bolzen, die beim Transport und der Montage die betriebsfertig eingeseilten Baugruppen, die Laufkatze, den Lasthaken und die Auslegerkopfstation mit der Maschineneinheit verbinden, können sodann entfernt werden. Die Bolzenlagerungen sind dabei als Langlöcher ausgebildet, so daß bei diesem Montagevorgang keine präzise Auslegerstellung eingehalten werden muß und beim Anheben des Auslegers Beschädigungen vermieden werden.

Bei gleichzeitigem Abwickeln von Hub- und Katzfahrseil wird die Lasteinheit, die aus Laufkatze, Lasthaken und Auslegerkopfstation besteht, manuell über die Drehbühne hinaus geschoben, damit der Ausleger wieder abgesenkt und die Lasteinheit auf der dadurch gebildeten schrägen Ebene zur Auslegerspitze rollen kann. Hier wird sodann die Auslegerkopfstation in einer Weise, wie sie an sich bereits aus der DE-PS 35 10 116 bekannt ist, mit der Auslegerspitze selbsttätig verriegelt.

Die Kopfstation ist beim Transport und der Montage mit ihrem Hohlkörperträger auf einem vorne an der Laufkatze angeordneten Träger gelagert und wird durch den Hubseilzug in dieser Stellung gehalten.

Der Ausleger wird nun wieder in die Horizontale gehoben bzw. ein wenig überzogen, so daß die hintere Haltestange der Auslegerabspannung mittels einer Ausgleichslasche am hinteren Ende der Maschineneinheit verbolzt werden kann.

Nachdem die Katzfahrseile motorisch gespannt, die restlichen Ballastgewichte eingehängt und die Sicherheitseinrichtungen überprüft worden sind, ist der Kran einsatzbereit.

## Patentansprüche

1. Turmdrehkran mit Winden (15, 16) für ein Hub- (78) und Katzfahrseil (80) und
mit einem oberen Abspannbock (36), an dem Abspannseile oder -gestänge (40, 41) für einen Katzausleger (39) und einen Gegenausleger (30) befestigt sind,
wobei eine die Winden (15, 16) für das Hub- (78) und Katzfahrseil (80) halternde Tragkonstruktion, eine Laufkatze (100), ein Lasthaken (63) und eine Kopfstation (76) mit Festpunkt (77) des Hubseils (78) und Umlenkrolle (79) für das Katzfahrseil (80) Teile einer Montage- und Transporteinheit sind,
**dadurch gekennzeichnet**,
daß die Montage- und Transporteinheit aus der Tragkonstruktion (17, 18, 19, 21) für die Winden (15, 16), an die die hintere Seite des Rahmens (60) der Laufkatze (100) angeflanscht ist, und der Kopfstation (76) besteht, die mit einer an der vorderen Seite des Rahmens (60) der Laufkatze (100) vorgesehenen Halteeinrichtung (75) versehen ist.

2. Turmdrehkran nach Anspruch 1, dadurch gekennzeichnet, daß bei einem oben drehenden Turmdrehkran der mit dem oberen Turmende verbindbare Grundtragrahmen (3), der über einen mit einem Drehwerk versehenen Drehkranz (4) mit der Drehbühne (5) verbunden ist, mit der an die Drehbühne (5) angelenkten Fahrerkabine (33) eine Montageeinheit bildet.

3. Turmdrehkran nach Anspruch 1 oder 2, dadurch gekennzeichnet, daß die Drehbühne (5) an ihrer dem Gegenausleger (30) zugewandten Seite seitliche aufragende Tragstützen (7, 8) aufweist, mit deren oberen Bereichen (11, 12) die Obergurte (13) der die winden (15, 16) tragenden Tragkonstruktion und die Untergurte (68) des Katzauslegers (39) unmittelbar oder mittelbar verbindbar sind.

4. Turmdrehkran nach einem der Ansprüche 1 bis 3, dadurch gekennzeichnet, daß die Untergurte (19) der die Winden (15, 16) tragenden Tragkonstruktion (17, 18, 19, 21) mit dem Grundrahmen (6) der Drehbühne (5) verbolzbar sind.

5. Turmdrehkran nach einem der Ansprüche 1 bis 4, dadurch gekennzeichnet, daß die Tragkonstruktion (16, 17, 18, 19, 21) für die Winden (15, 16) aus einem Dreiecksträgerverband mit mit der Drehbühne (5) verbolzbarem unterem Querholm des Basisrahmens (21) besteht.

6. Turmdrehkran nach einem der Ansprüche 1 bis 5, dadurch gekennzeichnet, daß der Gegenausleger (30) aus einem Kastenprofilträger besteht, der mit dem Grundrahmen (6) der Drehbühne (5) unmittelbar oder über den unteren Querholm des Basisrahmens (21) der die Winden (15, 16) tragenden Tragkonstruktion (17, 18, 19, 21) verbolzbar ist.

7. Turmdrehkran nach einem der Ansprüche 1 bis 6, dadurch gekennzeichnet, daß der Gegenausleger (30) mit dem hinteren Ende der die Winden (15, 16) tragenden Tragkonstruktion (17, 18, 19, 21) verbolzbar ist.

8. Turmdrehkran nach einem der Ansprüche 1 bis 7, dadurch gekennzeichnet, daß die Gegenauslegerabspannstange (47) an dem Gegenausleger (30) im Schwerpunkts-Bereich der hinteren Ballastierung (48) angelenkt ist.

9. Turmdrehkran nach einem der Ansprüche 1 bis 8, dadurch gekennzeichnet, daß die Gegenauslegerabspannstange (47) durch einen Montagebolzen (50) in ihrer Montageposition arretierbar ist.

10. Turmdrehkran nach einem der Ansprüche 1 bis 6 oder 8 oder 9, dadurch gekennzeichnet, daß eine Gegenauslegerabspannstange (47) mit der nach hinten auskragenden Spitze des Dreiecksträgerverbandes (13, 21) verbolzbar ist.

11. Turmdrehkran nach einem der Ansprüche 1 bis 10, dadurch gekennzeichnet, daß an dem gelenkig mit dem Auslegeranlenkungspunkt verbundenen Abspannbock (36) gelenkig eine hintere Haltestange (40) angelenkt ist, die durch eine gelenkig an dem Abspannbock (36) angeordnete schwenkbare Stütze (43) in deren richtige Montagewinkelstellung fixiert ist.

12. Turmdrehkran nach einem der Ansprüche 1 bis 11, dadurch gekennzeichnet, daß sich der Abspannbock (36) an dem Obergurt oder den Obergurten (38) des Katzauslegers (39) abstützen kann.

13. Turmdrehkran nach einem der Ansprüche 1 bis 12, dadurch gekennzeichnet, daß die Fahrrollen (66) der Laufkatze (100) an Fahrrollenträgern (65) gelagert sind, die schwenkbar an dem Laufkatzenrahmen (60) gelagert und in ihrer eingeschwenkten Stellung mit diesem verbolzbar sind.

14. Turmdrehkran nach einem der Ansprüche 1 bis 13, dadurch gekennzeichnet, daß die Kopfstation (76) aus einem hülsenartigen Teil mit Arretierbolzen besteht, daß auf ein mit dem Laufkatzenrahmen (60) verbundenes Halteeinrichtung (75) zur Bildung der Montage- und Transporteinheit aufschiebbar und bei der Montage ein taschenförmiges Aufnahmeteil (82) am äußeren Ende des Katzauslegers (39) einschiebbar und an diesem arretierbar ist.

15. Turmdrehkran nach einem der Ansprüche 1 bis 6 oder 8 bis 14, dadurch gekennzeichnet, daß mit dem Dreiecksverband (13, 19, 21) für die Maschineneinheit eine Seite eines Laufsteges (85 bzw. 86) und mit dem Gegenausleger (30) die andere Seite des Laufsteges (86 bzw. 85) verbunden sind.

16. Turmdrehkran nach Anspruch 15, dadurch gekennzeichnet, daß der im Bereich der Drehbühne (5) befindliche und zu der Fahrerkabine (33) führende Laufsteg (88) auf den Laufstegsteil (85) des Dreiecksverbandes oder des Gegenauslegers klappbar ist.

17. Turmdrehkran nach einem der Ansprüche 1 bis 16, dadurch gekennzeichnet, daß die Fahrerkabine (33) mit einem Winkelbereich des Tragrahmens (6) der Drehbühne (5) schwenkbar verbunden und mit diesem in einer eingeschwenkten Transportstellung und einer ausgeschwenkten Betriebsstellung verbolzbar ist.

18. Turmdrehkran nach einem der Ansprüche 1 bis 17, dadurch gekennzeichnet, daß die Gegengewichtsplatten (56) mit seitlichen Haltebolzen (58) versehen sind, die sich auf den schrägen Kanten von Halteblechen eines am hinteren Ende des Gegenauslegers befindlichen Querträgers (55) abstützen.

## Claims

1. A slewing tower crane comprising winches (15 and 16) for a lifting rope (78) and a trolley travel rope (80) and furthermore
an upper trestle (36), on which guy ropes or links (40 and 41) for a trolley boom (39) and a counter boom (30) are secured,
a supporting structure, which bears the winches (15 and 16) for the lifting rope (78) and the trolley travel rope (80), a trolley (100), a load hook (63) and a head station (76) with a fixed point (77) of the lifting rope (78) and bend pulley (79) for the trolley travel rope (80) being parts of an assembly and transport unit,
characterized in that
the assembly and transport unit comprises the supporting structure (17, 18, 19 and 21) for the winches (15 and 16), on which the rear side of the frame (60) of the trolley (100) is flange mounted, and the head station (76), which is provided with a holding device (75) mounted on the front side of the frame (60) of the trolley (100).

2. The slewing tower crane as claimed in claim 1, characterized in that in the case of a top slewing tower crane the base support frame (3) - able to be connected with the upper end of the tower and which via a live ring (4), provided with rotating means, is connected with the revolving platform - constitutes an assembly unit with the operator's cabin (33), which is pivoted on the revolving platform (5).

3. The slewing tower crane as claimed in claim 1 or in claim 2, characterized in that on its side adjacent to the counter boom (30) the revolving platform (5) possesses lateral projecting support braces (7 and 8), with whose upper parts (11 and 12) the upper trusses (13) of the support structure bearing the winches (15 and 16) and the lower trusses (68) of the trolley boom (39) are able to be connected directly or indirectly.

4. The slewing tower crane as claimed in any one of the claims 1 through 3, characterized in that the lower trusses (19) of the support structure (17, 18, 19 and 21) bearing the winches (15 and 16) are able to be pinned or bolted to the base frame (6) of the revolving platform (15).

5. The slewing tower crane as claimed in any one of the claims 1 through 4, characterized in that the support structure (16, 17, 18 and 21) for the winches (15 and 16) comprises a triangular support frame with a transverse beam, able to be bolted to the revolving platform (5), of the base frame (21).

6. The slewing tower crane as claimed in any one of the claims 1 through 5, characterized in that the counter boom (30) comprises a box girder, which is able to be bolted to the base frame (6) of the revolving platform (5) directly or with the aid of the lower transverse beam of the base frame (21) of the support structure (17, 18, 19 and 21) bearing the winches (15 and 16).

7. The slewing tower crane as claimed in any one of the claims 1 through 6, characterized in that the counter boom (30) is able to be bolted to the rear end of the support structure (17, 18, 19 and 21) bearing the winches (15 and 16).

8. The slewing tower crane as claimed in any one of the claims 1 through 7, characterized in that the counter boom guy rod (47 is pivoted on the counter boom (30) adjacent to the center of gravity of the rear ballast (48).

9. The slewing tower crane as claimed in any one of the claims 1 through 8, characterized in that the counter boom guy link (47) is able to be locked by an assembly bolt (50) in its assembly position.

10. The slewing tower crane as claimed in any one of the claims 1 through 6 or 8 or 9, characterized in that a counter boom guy link (47) is able to be bolted to the rearwardly projecting tip of the triangular support frame (13 and 21).

11. The slewing tower crane as claimed in any one of the claims 1 through 10, characterized in that a rear holding rod (40) is pivotally joined the upper trestle (36) connected in a pivotal manner with the boom pivot point, and such holding rod (40) is secured by a swinging prop (43) arranged pivotally on the trestle (36) in the correct assembly angle setting thereof.

12. The slewing tower crane as claimed in any one of the claims 1 through 11, characterized in that the trestle (36) is able to be supported on the upper guys or the lower guys (38) of the trolley boom (39).

13. The slewing tower crane as claimed in any one of the claims 1 through 12, characterized in that wheels (66) on which the trolley (100) runs are bearinged on wheel carriers (65) which are bearinged in a pivotal fashion on the trolley frame (60) and are able to be bolted in their inwardly pivoted position to the latter.

14. The slewing tower crane as claimed in any one of the claims 1 through 13, characterized in that head station (76) comprises a sleeve-like part with locking bolts, which is able to be slipped onto a holding device (75), which is connected with the trolley frame (60), for the formation of the assembly and transport unit and during assembly a pocket-shaped receiving part (82) is able to be inserted at the outer end of the trolley boom (39) and locked on the same.

15. The slewing tower crane as claimed in any one of the claims 1 through 6 or 8 through 14, characterized in that one end of a gangway (85 or, respectively, 86) is connected with the triangular frame (13, 19 and 21) for the machine unit and the other end of the gangway (85 or, respectively, 86) is connected with the counter boom (30).

16. The slewing tower crane as claimed in claim 15, characterized in that the gangway (88) located adjacent to the revolving platform (5) and leading to the operator's cabin (33) is able to be folded onto the gangway part (85) of the triangular frame of the counter boom.

17. The slewing tower crane as claimed in any one of the claims 1 through 16, characterized in that the operator's cabin (33) is pivotally connected with a corner part of the support frame (6) of the revolving platform (5) and is able to be bolted to the same in an inwardly pivoted transport setting and an outwardly pivoted operational setting.

18. The slewing tower crane as claimed in any one of the claims 1 through 17, characterized in that the counter weight slabs (56) are provided with lateral holding bolts (58), which bear against the oblique edges of sheet metal holders of a transverse girder (55) located at the rear end of the counter boom.

## Revendications

1. Grue sur tour avec des treuils (15, 16) pour un câble de levage (78) et un câble de chariot (80) et avec un chevalet tendeur supérieur (36) auquel sont fixés les câbles ou tringleries tendeurs (40, 41) pour une flèche de chariot (39) et une contre-flèche (30), une construction de support supportant les treuils (15, 16) pour le câble de levage (78) et le câble de chariot (80), un chariot (100), un crochet de levage (63) et une station de tête (76) avec un point fixe (77) du câble de levage (78) et du galet de renvoi (79) pour le câble de chariot (80) constituant des parties d'une unité de montage et de transport, caractérisée en ce que l'unité de montage et de transport est constituée de la construction de support (17, 18, 19, 21) pour les treuils (15, 16) à laquelle est fixé par brides le côté arrière du châssis (60) du chariot (100) ainsi que de la station de tête (76) qui est pourvue d'un dispositif de retenue (75) prévue au côté avant du châssis (60) du chariot (100).

2. Grue sur tour selon la revendication 1, caractérisée en ce que dans une grue sur tour tournant en haut, le châssis de support de base (3) pouvant être relié à l'extrémité supérieure de la tour et qui est relié par une couronne d'orientation (4) pourvue d'un mécanisme tournant au plateau tournant (5), constitue avec la cabine de conduit (33) articulée au plateau tournant (5) une unité de montage.

3. Grue sur tour selon la revendication 1 ou 2, caractérisée en ce que le plateau tournant (5) présente à son côté orienté vers la contre-flèche (30) des montants de support (7, 8) latéraux debout, avec les zones supérieures (11, 12) desquels les brins supérieurs (13) de la construction de support supportant les treuils (15, 16) et les brins inférieurs (68) de la flèche de chariot (39) peuvent être reliés directement ou indirectement.

4. Grue sur tour selon l'une des revendications 1 à 3, caractérisée en ce que les brins inférieurs (19) de la construction de support (17, 18, 19, 21) supportant les treuils (15, 16) peuvent être boulonnés au châssis de base (6) du plateau tournant (5).

5. Grue sur tour selon l'une des revendications 1 à 4, caractérisée en ce que la construction de support (16, 17, 18, 19, 21) pour les treuils (15, 16) est constituée d'un assemblage de supports triangulaires avec un longeron transversal inférieur pouvant être relié par des boulons au plateau tournant (5) du châssis de base (21).

6. Grue sur tour selon l'une des revendications 1 à 5, caractérisée en ce que la contre-flèche (30) est constituée d'un support en profil de caisson qui peut être assemblé par des boulons au châssis de base (6) du plateau tournant (5) directement ou par le longeron transversal inférieur du châssis de base (21) de la construction de support (17, 18, 19, 21) supportant les treuils (15, 16).

7. Grue sur tour selon l'une des revendications 1 à 6, caractérisée en ce que la contre-flèche (30) peut être assemblée par des boulons avec l'extrémité arrière de la construction de support (17, 18, 19, 21) supportant les treuils (15, 16).

8. Grue sur tour selon l'une des revendications 1 à 7, caractérisée en ce que la barre de tension de contre-flèche (47) est articulée à la contre-flèche (30) au voisinage du centre de gravité du ballastage arrière (48).

9. Grue sur tour selon l'une des revendications 1 à 8, caractérisée en ce que la barre de tension de contre-flèche (47) peut être arrêtée par un boulon de montage (50) dans sa position de montage.

10. Grue sur tour selon l'une des revendications 1 à 6 ou 8 ou 9, caractérisée en ce qu'une barre de tension de contre-flèche (47) peut être reliée par des boulons à la pointe en saillie vers l'arrière de l'assemblage de supports triangulaires (13, 21).

11. Grue sur tour selon l'une des revendications 1 à 10, caractérisée en ce qu'il est articulé au chevalet tendeur (36) relié de façon articulée au point d'articulation de flèche de façon articulée une tige de retenue arrière (40) qui est fixée par un support pivotant (43) disposé de façon articulée au chevalet tendeur (36) dans la bonne position angulaire de montage de celle-ci.

12. Grue sur tour selon l'une des revendications 1 à 11, caractérisée en ce que le chevalet tendeur (36) peut prendre appui sur le brin supérieur ou les brins supérieurs (38) du chariot (39).

13. Grue sur tour selon l'une des revendications 1 à 12, caractérisée en ce que les rouleaux de déplacement (66) du chariot (100) sont logés dans des supports de rouleaux de déplacement (65) qui sont logés de façon pivotante au châssis de chariot (60) et qui, dans leur position pivoté vers l'intérieur, peuvent être reliés par des boulons à celui-ci.

14. Grue sur tour selon l'une des revendications 1 à 13, caractérisée en ce que la station de tête (76) est constituée d'une partie en forme de manchon avec des boulons d'arrêt, qui peut être poussée sur un dispositif de retenue (75) relié au châssis de chariot (60) pour former l'unité de montage et de transport et que lors du montage, une pièce de réception en forme de poche (82) peut être poussée dans l'extrémité externe de la flèche de chariot 39 et peut être arrêtée sur celle-ci.

15. Grue sur tour selon l'une des revendications 1 à 6 ou 8 à 14, caractérisée en ce que sont reliés à l'assemblage triangulaire (13, 19, 21) pour l'unité de machines un côté d'une passerelle (85 ou 86) et à la contre-flèche (30) l'autre côté de la passerelle (86 ou 85).

16. Grue sur tour selon la revendication 15, caractérisée en ce que la passerelle (88) se trouvant au voisinage du plateau tournant (5) et menant vers la cabine de conduite (33) peut être rabattue sur la partie de passerelle (85) de l'assemblage triangulaire ou de la contre-flèche.

17. Grue sur tour selon l'une des revendications 1 à 16, caractérisée en ce que la cabine de conduite (33) est reliée de façon pivotante à une zone angulaire du châssis porteur (6) du plateau tournant (5) et peut être reliée par des boulons à celui-ci dans une position de transport pivotée vers l'intérieur et une position de fonctionnement pivotée vers l'extérieur.

18. Grue sur tour selon l'une des revendications 1 à 17, caractérisée en ce que les plaques de contrepoids (56) sont pourvues de boulons de retenue latéraux (58) qui prennent appui sur les arêtes inclinées de tôles de retenue d'un support transversal (55) se trouvant à l'extrémité arrière de la contre-flèche.
